# EUROPÄISCHE PATENTSCHRIFT

(11) **EP 3 260 622 B1**
(45) Veröffentlichungstag und Bekanntmachung des Hinweises auf die Patenterteilung: **13.11.2019**
(21) Anmeldenummer: 17000999.7
(22) Anmeldetag: 13.06.2017
(51) Int. Cl.: E04F 10/06, E04H 15/58

(54) **BESCHATTUNG MIT SPANNSYSTEM**
SHADING WITH TENSIONING SYSTEM
DISPOSITIF D'OMBRAGE COMPRENANT UN SYSTÈME DE TENSIONNEMENT

(30) Priorität: 22.06.2016 DE 102016007547
(43) Veröffentlichungstag der Anmeldung: 27.12.2017
(73) Patentinhaber: Schattenparadies GmbH, 50769 Köln (DE)
(72) Erfinder: Stawski, Daniel, 50769 Köln (DE)
(74) Vertreter: Patentanwaltskanzlei Methling

(56) Entgegenhaltungen:
- EP-A1- 0 736 642
- EP-A1- 3 048 213
- DE-A1-102006 034 428
- DE-A1-102007 034 728
- DE-A1-102013 104 777
- DE-A1-102014 017 949
- DE-U1-202011 109 768
- DE-U1-202015 002 127
- FR-A1- 2 923 853
- US-A1- 2014 060 757

## Beschreibung

Die Erfindung betrifft eine Beschattung mit einer drehbar gelagerten Tuchwelle, von der ein Tuch abwickelbar ist, wobei eine die Grundseite des Tuchs bildende Seite an der Tuchwelle befestigt ist.

Derartige von einer Tuchwelle abwickelbare Beschattungen sind bekannt. Nachteilig bei den bekannten Beschattungen ist es, dass das Tuch eine zu geringe Spannung aufweist und die Tuchkanten durchhängen.

Aus dem Dokument US 2014/0060757 A1 ist eine Markise mit einem von einer Tuchwelle abwickelbaren Tuch bekannt, wobei entlang des Tuchs ein oder mehrere Drähte oder Kabel befestigt sind.

Aus dem Dokument DE 10 2006 034 428 A1 ist eine Markise mit einem von einer Tuchwelle abwickelbaren Tuch bekannt, wobei das Tuch Seitensäume aufweist, in welche Zugelemente, insbesondere faserverstärkte Bänder eingearbeitet sind.

Aus dem Dokument DE 10 2007 034 728 A1 ist eine Markise mit einem von einer Tuchwelle abwickelbaren Tuch bekannt, wobei das Tuch im Bereich des Saumes Spannungsstreifen aufweist, insbesondere dass es sich bei den Spannungsstreifen um Elastomere, insbesondere Gummi handelt.

Die Aufgabe der Erfindung ist es, eine Beschattung anzugeben, deren Tuch eine ausreichende Spannung aufweist und bei der ein Durchhängen der Tuchkanten zuverlässig vermieden wird.

Diese Aufgabe wird erfindungsgemäß durch eine Beschattung gemäß Anspruch 1 gelöst. Vorteilhafte Weiterbildungen der Erfindung sind in den Unteransprüchen angegeben.

Bei der Beschattung mit einer drehbar gelagerten Tuchwelle, von der ein Tuch abwickelbar ist, wobei eine die Grundseite des Tuchs bildende Seite an der Tuchwelle befestigt ist, sind an in Ausfahrrichtung verlaufenden Kanten der Beschattung in Ausfahrrichtung gerichtete Spannmittel angeordnet, wobei die Spannmittel jeweils durch einen Schlauch, insbesondere durch einen gewebten Schlauch gebildet sind, der sich flach ablegt beim Aufwickeln auf die Tuchwelle.

Durch die Anordnung von Spannmitteln an den Kanten der Beschattung kann das Tuch im Bereich der Kanten mit der erforderlichen Spannung beaufschlagt werden. Hierdurch wird insbesondere einem Durchhängen der Tuchkanten entgegen gewirkt. Ein weiterer besonderer Vorteil besteht darin, dass die Spannmittel durch einen Schlauch, insbesondere durch einen gewebten Schlauch gebildet sind. Bei einem solchen gewebten Schlauch kann es sich somit insbesondere um ein textiles Gewebe handeln.

Ein solches als Schlauch, insbesondere als gewebter Schlauch ausgebildetes Spannmittel kombiniert die für den Betrieb äußerst positiven Eigenschaften einerseits eines Seiles sowie andererseits eines Gurtes. In jenem Bereich des Spannmittels, welcher unter einer Zugkraft stehend beispielsweise über Umlenkungen oder Umlenkrollen geführt werden, stellt dich der unter Zugkraft stehende Schlauch mit einem kreisförmigen Querschnitt dar, der problemlos und ohne hohen Verschleiß über Umlenkungen oder Umlenkrollen und dergleichen geführt werden kann. Beim Aufwickeln der Beschattung auf der Tuchwelle legt sich das durch einen Schlauch gebildete Spannmittel flach ab, sodass das Spannmittel problemlos mit dem Tuch auf der Tuchwelle aufgewickelt werden kann, ohne Aufwerfungen zu erzeugen.

Besonders bevorzugt ist das Spannmittel dabei durch einen gewebten Schlauch gebildet. Ein gewebter Schlauch kombiniert eine hohe Zugfestigkeit in Längsrichtung des Spannmittels mit einer hohen Flexibilität des gewebten Schlauches senkrecht zur Längsrichtung, sodass ein solcher gewebter Schlauch problemlos flach liegend abgelegt und aufgewickelt werden kann, während sich gleichzeitig ein solcher gewebter Schlauch unter Zug in Längsrichtung mit einem kreisförmigen Querschnitt darstellt.

Die Wirkungsweise dieses durch den Schlauch gebildeten Spannmittels wird verständlich, wenn man an einen aufgewickelten Feuerwehrschlauch denkt. Aufgerollt ist bildet ein solcher Schlauch ein in mehreren Lagen übereinander aufgewickeltes Paket, dessen Breite dem halben Umfang des Schlauches entspricht. Der abgewickelte Bereich des Schlauches stellt sich jedoch dergestalt dar, dass dieser Bereich einen kreisförmigen Querschnitt aufweist.

Ebenso verhält sich das erfindungsgemäß durch einen Schlauch, vorzugsweise einen gewebten Schlauch gebildete Spannmittel der Dreieckbeschattung. Dabei zeigt ein gewebter Schlauch aufgrund seiner Festigkeit in Längsrichtung und seiner Flexibilität senkrecht zur Längsrichtung besonders vorteilhafte Eigenschaften. Der Begriff der Längsrichtung bezieht sich dabei auf das Gegenzugmittel als solches.

Die Ausfahrrichtung bezeichnet dabei die Richtung von der Tuchwelle zum vorderen Ende der Dreieckbeschattung hin. Mit dem vorderen Ende der Dreieckbeschattung ist dabei jenes Ende der Dreieckbeschattung gemeint, welches bei vollständig abgewickeltem Tuch den maximalen Abstand in Ausfahrrichtung von der Tuchwelle aufweist.

Vorzugsweise handelt es sich bei der Beschattung um eine Dreieckbeschattung, wobei das Tuch eine dreieckige Grundform aufweist und eine die Grundseite des dreieckigen Tuchs bildende Seite an der Tuchwelle befestigt ist.

Durch die Spannmittel werden die Kanten des dreieckigen Tuches in Richtung auf die in Ausfahrrichtung vordere Spitze des Dreiecks gespannt. Aufgrund der Ausgestaltung als Dreieck legt sich das Spannmittel einer jeden Seite beim Aufwickeln in Form einer Schraubenlinie auf der Tuchwelle ab. Aufwerfungen oder Verdickungen entstehen somit beim Aufwickeln des dreieckigen Tuches mit den an dem Kanten angeordneten Spannmitteln nicht.

In einer bevorzugten Ausführungsform sind die in Ausfahrrichtung auf die Spitze gerichteten Kanten der Beschattung gesäumt, wobei die Spannmittel in den Säumen angeordnet sind. Durch die Anordnung der Spannmittel in Säumen an den Tuchkanten der Beschattung ist es gewährleistet, dass mit den Spannmitteln die erforderliche Spannung auf die Tuchkanten aufgebracht werden kann.

Vorzugsweise ist das Spannmittel der ersten Kante mit dem Spannmittel der zweiten Kante verbunden und über eine oder mehrere Umlenkungen geführt.

Insbesondere können das Spannmittel der ersten Kante und das Spannmittel der zweiten Kante als einstückiges Spannmittel ausgebildet sein.

In diesem Fall ist das erste Ende des einstückigen Spannmittels an der ersten Ecke des Tuchs an der Grundseite des Tuches und/oder Tuchwelle befestigt und das zweite Ende ist ebenfalls am anderen Ende der Grundseite an der gegenüberliegenden Ecke des Tuchs an der Grundseite des Tuches und/oder an der Tuchwelle befestigt. Im Fall einer Dreieckbeschattung ist das erste Ende des einstückigen Spannmittels an der ersten Ecke des Dreiecks an der Grundseite des dreieckigen Tuches und/oder Tuchwelle befestigt und das zweite Ende ist ebenfalls am anderen Ende der Grundseite an der gegenüberliegenden Ecke des Dreiecks an der Grundseite des dreieckigen Tuches und/oder an der Tuchwelle befestigt. Durch ein derartiges einstückiges Spannmittel ist es gewährleistet, dass bei Aufbringen einer Zugkraft auf das Spannmittel in Ausfahrrichtung der Dreieckbeschattung an beiden Tuchkanten dieselbe Spannung über das Spannmittel aufgebracht wird.

Das an den Kanten angeordnete Spannmittel ist dabei an der Grundseite des Tuches an dem Tuch und/oder an der Tuchwelle befestigt. Eine solche Befestigung kann insbesondere durch Nähen und/oder Verkleben und/oder Verschweißen erfolgen.

Bevorzugt ist am in Ausfahrrichtung vorderen Ende des Tuchs ein Ausfahrprofil angeordnet, an dem mittelbar oder unmittelbar zumindest ein Zugmittel in Ausfahrrichtung angreift. Hierdurch kann auf vorteilhafte Weise die erforderliche Spannung auf das Tuch und die Spannmittel aufgebracht werden.

Vorzugsweise ist das Tuch durch ein gleichschenkliges insbesondere gleichseitiges Dreieck gebildet.

Vorzugsweise weist das Tuch eine dreieckige Grundform auf und es greift an dem in Ausfahrrichtung vorderen Ende des dreieckigen Tuches zumindest ein Zugmittel in Ausfahrrichtung an. Durch ein derartiges Zugmittel wird eine Zugkraft in Ausfahrrichtung auf das Dreiecktuch aufgebracht wodurch dieses gespannt wird. Hierdurch wird ein optimaler Tuchstand gewährleistet. Insbesondere kann ein solches Zugmittel auch unmittelbar an den Spannmitteln angreifen und diese in Ausfahrrichtung spannen.

Das eine dreieckige Grundform aufweisende Tuch kann an seinem in Ausfahrrichtung vorderen Ende eine Abflachung aufweisen. Insbesondere kann an einer solchen Abflachung der Spitze des Tuches am vorderen Ende ein Ausfahrprofil angeordnet sein. An dem Ausfahrprofil kann mittelbar oder unmittelbar ein Zugmittel in Ausfahrrichtung angreifen.

Vorzugsweise ist das Spannmittel der ersten Kante über eine erste Umlenkung geführt und anschließend über eine zweite an einem Ausfahrprofil angeordnete zweite Umlenkung geführt und weiter einstückig in das Spannmittel der zweiten Kante übergehend über eine dritte Umlenkung geführt. Insbesondere können dabei die erste Umlenkung und die dritte Umlenkung auf derselben Umlenkachse liegen und insbesondere durch dieselbe Umlenkung gebildet sein. Alternativ können die erste Umlenkung und die dritte Umlenkung auf verschiedenen Umlenkachsen liegen.

Dabei kann vorzugsweise an der ersten und dritten Umlenkung zumindest ein Zugmittel in Ausfahrrichtung angreifen, wodurch das Spannmittel der ersten Kante und das Spannmittel der zweiten Kante automatisch gespannt werden.

In einer bevorzugten Ausführungsform weist das Tuch eine oder mehrere insbesondere senkrecht zur Ausfahrrichtung verlaufende Querstreben auf. Derartige Querstreben können an den Kanten des Tuches befestigt, insbesondere in Taschen von Säumen an den Tuchkanten aufgenommen sein. Durch derartige Querstreben wird die Stabilität des Tuches im ausgefahrenen Zustand erhöht. Beim Aufwickeln des Tuches legen sich diese Querstreben hintereinander auf der Tuchwelle ab und liegen im aufgewickelten Zustand parallel zur Tuchwelle nebeneinander über dem Umfang der Tuchwelle verteilt.

Dementsprechend sind die Querstreben bei der Anordnung mehrerer Querstreben bevorzugt so voneinander beabstandet, dass diese sich beim Aufwickeln des Tuches auf der Tuchwelle nebeneinander ablegen und somit eine linienförmige Verdickung vermieden wird.

Vorzugsweise weist das Tuch eine oder mehrere senkrecht zur Ausfahrrichtung verlaufende Querstreben auf, wobei die Querstreben eine Vorspannung aufweisen und sich bei ausgefahrener Beschattung oder insbesondere Dreieckbeschattung bogenförmig aufstellen. Durch derartige vorgespannter Querstreben kann eine bogenförmige Aufstellung der Beschattung oder Dreieckbeschattung im ausgefahrenen Zustand realisiert werden. Im Fall einer Dreieckbeschattung bildet das Dreieck dann einen räumlich gestalteten dreieckigen Abschnitt der Oberfläche einer Kugel auf Grund der bogenförmigen Aufstellung der vorgespannten Querstreben. Hierdurch kann durch die Dreieckbeschattung eine besonders vorteilhafte Ausgestaltung geschaffen werden.

In einer bevorzugten Ausführungsform weist das Tuch eine oder mehrere senkrecht zur Ausfahrrichtung verlaufende Querstreben auf, wobei die Querstreben eine Überlänge gegenüber dem Abstand der in Ausfahrrichtung gerichteten Kanten der Beschattung in Höhe der jeweiligen Querstrebe aufweist und mittels der an den Kanten der Beschattung angeordneten Spannmittel eine Druckspannung auf die Querstreben aufgebracht wird.

Dadurch dass die Querstreben eine Überlänge gegenüber dem Abstand der in Ausfahrrichtung gerichteten Kanten der Beschattung in Höhe der jeweiligen Querstrebe aufweisen, wird infolge des Aufbringens einer Zugspannung auf die Soannmittel an den Kanten des Tuches automatisch eine Druckspannung auf die zwischen den Spannmitteln eingespannten Querstreben erzeugt. Infolge dieser Druckspannung auf die Querstreben stellen diese sich bogenförmig auf. Gegebenenfalls können die Querstreben eine nach oben gerichtete Vorspannung in Richtung auf die gewünschte Auslenkung der Querstreben aufweisen.

Vorzugsweise ist die Tuchwelle elektromotorisch angetrieben. Hierzu kann die Tuchwelle einen elektromotorischen, insbesondere fernbedienbaren Antrieb aufweisen. Alternativ oder kumulativ kann die Tuchwelle durch eine Federwelle gebildet sein. Insbesondere kann durch eine Federwelle ein automatisches Aufrollen der Dreieckbeschattung realisiert werden. Das Abwickeln der Dreieckbeschattung erfolgt dabei entgegen der Federkraft der Federwelle.

Vorzugsweise greift an dem in Ausfahrrichtung vorderen Ende des Tuches mittelbar oder unmittelbar zumindest ein Zugmittel an und beaufschlagt das Tuch in Ausfahrrichtung mit einer Zugkraft. Durch eine derartige Zugkraft wird die erforderliche Spannung über die Spannmittel in den Kanten der Dreieckbeschattung induziert und das Tuch insgesamt in Ausfahrrichtung gespannt. Vorzugsweise ist ein in Ausfahrrichtung am vorderen Ende des Tuches angreifendes Zugmittel an zumindest einer insbesondere teleskopierbaren Stütze befestigt. Eine solche Stütze kann dabei insbesondere ein Seilspeichersystem aufweisen. Insbesondre kann eine solche Stütze senkrecht stehen und/oder in ihrer Neigung gegen die Vertikale variabel verstellbar und arretierbar sein. Hierdurch ist durch eine Verstellung der Neigung der Stütze gegen die Vertikale ein Nachspannen der Dreieckbeschattung möglich.

Durch die Teleskopierbarkeit einer solchen insbesondere senkrechten vorderen Stütze kann die Neigung der Dreieckbeschattung variabel eingestellt werden. Das Zugmittel ist bevorzugt durch ein Seil gebildet. Insbesondere kann an einer insbesondere senkrechten Stütze ein solches Spannseil angeordnet sein. Die Stütze kann mit einer Bodenplatte und/oder versenkt in einer bodenseitigen Aufnahme angeordnet sein. Diese Stütze als vordere Aufnahme und Befestigung der Dreieckbeschattung kann ein Seilspeichersystem mit Zugkraftspeicher aufweisen. Insbesondere kann ein Seilspeichersystem mit einem selbsthemmenden Kurbelgetriebe angeordnet sein. Durch ein solches selbsthemmendes Kurbelgetriebe kann durch eine leichte Betätigung das Spannseil gespannt werden, wobei aufgrund der Selbsthemmung des Kurbelgetriebes ein selbstständiges Lösen zuverlässig verhindert wird. Das Spannseil greift am vorderen Ende der Dreieckbeschattung mittelbar oder unmittelbar an und erzeugt hierdurch die gewünschte Spannung der Dreieckbeschattung in Ausfahrrichtung.

Ein Ausführungsbeispiel der Erfindung ist in den Figuren dargestellt und wird nachfolgend erläutert. Es zeigen:
- Fig. 1: eine Draufsicht auf eine Dreieckbeschattung im ausgefahrenen Zustand;
- Fig. 2: die Seitenansicht der Dreieckbeschattung nach Fig. 1;
- Fig. 3: das Detail A nach Fig. 1;
- Fig. 4: den Schnitt B - B nach Fig. 1.

Fig. 1 zeigt die Draufsicht auf eine Dreieckbeschattung im ausgefahrenen Zustand mit der Tuchwelle 1. Die Tuchwelle 1 ist drehbar gelagert. Ferner ist in der Draufsicht erkennbar das Tuch 2 mit einer dreieckigen Grundform. Die Grundseite 3 des Tuches 2 ist an der Tuchwelle 1 befestigt. Die Ausfahrrichtung ist in den Figuren durch den Pfeil 4 gekennzeichnet.

Die Seitenkanten des Tuches 2 weisen die Säume 5, 6 auf. In den Säumen 5, 6 des Tuches 2 eingelegt sind Spannmittel 7, 8, deren Führung respektive Umlenkung weiter unten anhand Fig. 3 erläutert wird. Mittels der in den Säumen 5, 6 in den Tuchkanten des Tuches 2 eingelegten Spannmittel 7, 8 wird das dreieckige Tuch 2 in Ausfahrrichtung 4 gespannt, um ein optimalen Tuchstand herbeizuführen. Des Weiteren weist das Tuch 2 senkrecht zur Ausfahrrichtung vorlaufende Streben 10 auf, die an den Tuchkanten des Tuches 2 an den Säumen 5, 6 befestigt sind.

Das Tuch 2 ist am vorderen Ende abgeflacht und weist ein kleines Ausfahrprofil 9 auf. Das vordere abgeflachte Ende des dreieckigen Tuchs 2 ist an dem Ausfahrprofil 9 befestigt. Mittelbar über die Spannmittel 7, 8 greift ein Zugmittel 12 in Ausfahrrichtung 4 am den Ausfahrprofil 9 und spannt das Tuch 2 in Ausfahrrichtung 4. Das Zugmittel 12 ist befestigt an der senkrechten Stütze 11.

Die Stütze 11 ist, wie dies in Fig. 2 mittels des Doppelpfeiles 12 dargestellt ist, senkrecht verstellbar. Durch die senkrechte Verstellung der Stütze 11 kann die Neigung des Tuches 2 der Dreieckbeschattung verstellt werden. Die Tuchwelle 1 ist mittels nicht dargestellter Konsolen beispielsweise an einer Gebäudewand befestigt. Die Tuchwelle 1 ist drehbar gelagert und das Tuch 2 ist von der drehbaren Tuchwelle 1 abwickelbar.

Die Führung der Spannmittel 7, 8 des Tuches 2 ist anhand Fig. 3 in der vergrößerten Darstellung des Details A nach Fig. 1 erkennbar. Die Spannmittel 7 der linken Tuchkante des Tuches 2 und das Spannmittel 8 der rechten Tuchkante des Tuches 2 sind einstückig ausgeführt und werden zunächst jeweils über eine erste Umlenkung 13 und sodann über eine zweite Umlenkung 14 geführt. Dadurch, dass die Spannmittel 7, 8 einstückig ausgebildet sind, erfolgt eine optimale Krafteinleitung und Spannung beider Tuchkanten des Tuches 2 in Ausfahrrichtung 4. Das einstückig ausgeführte Spannmittel 7, 8 ist gebildet durch einen gewebten Schlauch. Ein solcher gewebter Schlauch hat den Vorteil, dass dieser sich unter einer Zugkraft kreisförmig aufstellt und dementsprechend über die Umlenkungen 13, 14 umlenkbar ist, ohne sich dabei zu verdrillen.

Das Zugmittel 7, 8 wird über die erste Umlenkung 13 zweimal umgelenkt und über die zweite Umlenkung 14, so dass insgesamt eine symmetrische Gestaltung entsteht, wie dies in Fig. 3 erkennbar ist. An der ersten Umlenkung 13 greift in Ausfahrrichtung 4 das Zugmittel 12 an welches an der Stütze 11 befestigt ist. Die Stütze 11 weist einen Seilspeicher für das Zugmittel 12 auf. Ferner weist die Stütze 11 ein Spannsystem auf, mittels dessen sich das Zugmittel 12 in Ausfahrrichtung 4 spannen lässt. Die beiden Umlenkungen 13, 14 sind durch Karabinerhaken gebildet.

Bei der Tuchwelle 1 handelt es sich um eine Federwelle, d. h. dass durch Aufbringen der Zugkraft mittels des Zugmittels 12 in Ausfahrrichtung auf die vordere Spitze des dreieckigen Tuches 2 dieses entgegen der Torsionskraft der Federwelle 1 in Ausfahrrichtung 4 abwickelbar ist. Sobald durch Betätigung des Spannsystems das Zugmittel 12 eine geringere Kraft auf das Tuch in Ausfahrrichtung 4 aufbringt, d.h. dass durch einen Benutzer durch Betätigung ein Nachgeben des Zugmittels 12 erfolgt, erfolgt durch das Zurückdrehen der Federwelle 1 ein automatisches Aufwickeln des Tuches 2 auf der Tuchwelle 1. Beim Aufwickeln des Tuches 2 auf der Tuchwelle 1 legen sich die durch den Gewebeschlauch gebildeten Spannmittel 7, 8 in Form einer Schraubenlinie flach auf der Tuchwelle 1 ab, so dass Aufwerfungen und Falten vermieden werden. Dementsprechend kann das Spannmittel 7, 8 in einfacher Weise zusammen mit dem Tuch 2 auf der Tuchwelle 1 aufgewickelt werden.

Fig. 4 zeigt den Schnitt B - B nach Fig. 1 durch die Strebe 10. Das Tuch 2 weist wie dies in Fig. 1 dargestellt ist, senkrecht zur Ausfahrrichtung verlaufenden Streben 10 auf, die an den Seitenkanten in den Säumen 5, 6 des Tuches 2 befestigt sind. Die Streben 10 weisen eine Vorspannung auf, so dass diese sich bogenförmig aufstellen, wie dies in Fig. 4 erkennbar ist. Hierdurch wird eine bogenförmig aufgestellte Dreieckbeschattung im ausgefahrenen Zustand geschaffen.

## Patentansprüche

1. Beschattung mit einer drehbar gelagerten Tuchwelle (1), von der ein Tuch (2) abwickelbar ist, wobei eine die Grundseite (3) des Tuchs (2) bildende Seite an der Tuchwelle (1) befestigt ist, **dadurch gekennzeichnet, dass** an in Ausfahrrichtung (4) verlaufenden Kanten der Beschattung in Ausfahrrichtung (4) gerichtete Spannmittel (7, 8) angeordnet sind, wobei die Spannmittel (7, 8) jeweils durch einen Schlauch, insbesondere durch einen gewebten Schlauch gebildet sind, der sich beim Aufwickeln auf die Tuchwelle flach ablegt und unter Zugkraft stehend mit einem Kreisförmigen Querschnitt darstellt.

2. Beschattung nach Anspruch 1, **dadurch gekennzeichnet, dass** es sich bei der Beschattung um eine Dreieckbeschattung handelt, wobei das Tuch (2) eine dreieckige Grundform aufweist und eine die Grundseite (3) des dreieckigen Tuchs (2) bildende Seite an der Tuchwelle (1) befestigt ist.

3. Beschattung nach Anspruch 1 oder 2, **dadurch gekennzeichnet, dass** die in Ausfahrrichtung (4) gerichteten Kanten der Beschattung gesäumt sind, wobei die Spannmittel (7, 8) in den Säumen (5, 6) angeordnet sind.

4. Beschattung nach einem der vorherigen Ansprüche, **dadurch gekennzeichnet, dass** das Spannmittel (7) der ersten Kante mit dem Spannmittel (8) der zweiten Kante verbunden ist und über eine oder mehrere Umlenkung/en (13, 14) geführt wird, insbesondere als einstückiges Spannmittel ausgebildet ist.

5. Beschattung nach einem der vorherigen Ansprüche, **dadurch gekennzeichnet, dass** das/die an den Kanten angeordnete/n Spannmittel (7, 8) an der Grundseite (3) des Tuches (2) an dem Tuch (2) und/oder an der Tuchwelle (1) befestigt ist.

6. Beschattung nach einem der vorherigen Ansprüche, **dadurch gekennzeichnet, dass** am in Ausfahrrichtung (4) vorderen Ende des Tuchs (2) ein Ausfahrprofil (9) angeordnet ist, an dem mittelbar oder unmittelbar zumindest ein Zugmittel (12) in Ausfahrrichtung (4) angreift.

7. Beschattung nach einem der vorherigen Ansprüche, **dadurch gekennzeichnet, dass** das Tuch (2) durch ein gleichschenkliges, insbesondere gleichseitiges Dreieck gebildet ist.

8. Beschattung nach einem der vorherigen Ansprüche, **dadurch gekennzeichnet, dass** das Tuch (2) eine dreieckige Grundform aufweist und am in Ausfahrrichtung (4) vorderen Ende eine Abflachung aufweist, insbesondere dass am in Ausfahrrichtung (4) vorderen Ende ein Ausfahrprofil (9) angeordnet ist, an dem mittelbar oder unmittelbar zumindest ein Zugmittel (12) in Ausfahrrichtung (4) angreift.

9. Beschattung nach einem der vorherigen Ansprüche, **dadurch gekennzeichnet, dass** das Spannmittel (7) der ersten Kante über eine erste Umlenkung (13) geführt wird, anschließend über eine zweite an einem Ausfahrprofil (9) angeordnete zweite Umlenkung (14) geführt und weiter einstückig in das Spannmittel (8) der zweiten Kante übergehend über eine dritte Umlenkung (13) geführt das Spannmittel (8) der zweiten Kante bildet, insbesondere wobei die erste Umlenkung (13) und die dritte Umlenkung (13) auf derselben Umlenkachse liegen.

10. Beschattung nach einem der vorherigen Ansprüche, **dadurch gekennzeichnet, dass** das Tuch (2) eine oder mehrere insbesondere senkrecht zur Ausfahrrichtung (4) verlaufende Querstreben (10) aufweist.

11. Beschattung nach einem der vorherigen Ansprüche, **dadurch gekennzeichnet, dass** das Tuch (2) eine oder mehrere senkrecht zur Ausfahrrichtung (4) verlaufende Querstreben (10) aufweist, wobei die Querstreben (10) eine Vorspannung aufweisen und sich bei ausgefahrener Beschattung bogenförmig aufstellen.

12. Beschattung nach einem der vorherigen Ansprüche, **dadurch gekennzeichnet, dass** das Tuch (2) eine oder mehrere senkrecht zur Ausfahrrichtung (4) verlaufende Querstreben (10) aufweist, wobei die Querstreben (10) eine Überlänge gegenüber dem Abstand der in Ausfahrrichtung (4) gerichteten Kanten der Beschattung in Höhe der jeweiligen Querstrebe aufweist und mittels der an den Kanten der Beschattung angeordneten Spannmittel (7, 8) eine Druckspannung auf die Querstreben aufgebracht wird.

13. Beschattung nach einem der vorherigen Ansprüche, **dadurch gekennzeichnet, dass** die Tuchwelle (1) einen elektromotorischen, insbesondere fernbedienbaren Antrieb aufweist und/oder dass die Tuchwelle (1) durch eine Federwelle gebildet ist.

14. Beschattung nach einem der vorherigen Ansprüche, **dadurch gekennzeichnet, dass** am in Ausfahrrichtung (4) vorderem Ende des Tuches (2) mittelbar oder unmittelbar zumindest ein Zugmittel (12) angreift und das Tuch (2) in Ausfahrrichtung (4) mit einer Zugkraft beaufschlagt.

15. Beschattung nach einem der vorherigen Ansprüche, **dadurch gekennzeichnet, dass** ein in Ausfahrrichtung (4) vorderem Ende des Tuches (2) ein angreifendes Zugmittel (12) an zumindest einer insbesondere telekopierbaren insbesondere senkrechten Stütze (11) befestigt ist, insbesondere dass die Stütze (11) ein Seilspeichersystem aufweist.

## Claims

1. Shading with a rotationally mounted canvas shaft (1) from which a canvas (2) can be unwound, wherein a side forming the base side (3) of the canvas (2) is fastened on the canvas shaft (1), **characterised in that** on edges of the shading extending in extension direction (4) are disposed tensioning means (7, 8) oriented in extension direction (4), wherein the tensioning means (7, 8) are formed in each case by a hose, in particular by a woven hose, which lies down flat during winding up onto the canvas shaft and being under tension presents itself upright having a circular cross-section.

2. Shading according to claim 1, **characterised in that** the shading is a triangular shading, wherein the canvas (2) has a triangular basic form and a side forming the base side (3) of the triangular canvas (2) is fastened on the canvas shaft (1).

3. Shading according to claim 1 or 2, **characterised in that** the edges, oriented in extension direction (4), of the shading are seamed, wherein the tensioning means (7, 8) are disposed in the seams (5, 6).

4. Shading according to any of the preceding claims, **characterised in that** the tensioning means (7) of the first edge is connected with the tensioning means (8) of the second edge and is guided over one or several diversion(s) (13, 14), in particular is formed as an integral tensioning means.

5. Shading according to any of the preceding claims, **characterised in that** the tensioning means (7, 8) disposed on the edges is fastened on the base side (3) of the canvas (2) on the canvas (2) and/or on the canvas shaft (1).

6. Shading according to any of the preceding claims, **characterised in that** on the end, at the front in extension direction (4), of the canvas (2) is disposed an extending profile (9) on which indirectly or indirectly at least one tensioning means (12) engages in extension direction (4).

7. Shading according to any of the preceding claims, **characterised in that** the canvas (2) is formed by an isosceles, in particular equilateral triangle.

8. Shading according to any of the preceding claims, **characterised in that** the canvas (2) has a triangular basic form and has on the end, at the front in extension direction (4), a flat area, in particular that on the end, at the front in extension direction (4), is disposed an extending profile (9) on which directly or indirectly at least one tensioning means (12) engages in extension direction (4).

9. Shading according to any of the preceding claims, **characterised in that** the tensioning means (7) of the first edge is guided over a first deviation (13), subsequently guided over a second second deviation (14) disposed on an extending profile (9) and further transitioning integrally into the tensioning means (8) of the second edge guided over a third deviation (13) forms the tensioning means (8) of the second edge, in particular wherein the first deviation (13) and the third deviation (13) lie on the same deviation axis.

10. Shading according to any of the preceding claims, **characterised in that** the canvas (2) has one or several transverse struts (10) extending in particular perpendicularly to the extension direction (4).

11. Shading according to any of the preceding claims, **characterised in that** the canvas (2) has one or several transverse struts (10) extending perpendicularly to the extension direction (4), wherein the transverse struts (10) have a bias and arch up when the shading is extended.

12. Shading according to any of the preceding claims, **characterised in that** the canvas (2) has one or several transverse struts (10) extending perpendicularly to the extension direction (4), wherein the transverse struts (10) has an excess length with respect to the spacing of the edges, oriented in extension direction (4), of the shading at the level of the respective transverse strut and by means of the tensioning means (7, 8) disposed on the edges of the shading a compression stress is applied to the transverse struts.

13. Shading according to any of the preceding claims, **characterised in that** the canvas shaft (1) has an electromotive, in particular remotely-controllable drive and/or that the canvas shaft (1) is formed by a spring shaft.

14. Shading according to any of the preceding claims, **characterised in that** at least one tensioning means (12) engages on the end, at the front in extension direction (4), of the canvas (2) and applies a tensioning force on the canvas (2) in extension direction (4).

15. Shading according to any of the preceding claims, **characterised in that** an end, at the front in extension direction (4), of the canvas (2) an engaging tensioning means (12) is fastened on at least one in particular telescopable in particular perpendicular support (11), in particular that the support (11) has a canvas storage system.

## Revendications

1. Dispositif d'ombrage avec un arbre à toile (1) monté de façon à pouvoir tourner, duquel une toile (2) peut être déroulée, dans lequel un côté formant le côté de base (3) de la toile (2) est fixé à l'arbre à toile (1), **caractérisé en ce qu'**au niveau de bords du dispositif d'ombrage évoluant dans la direction de déploiement (4) sont disposés des moyens de serrage (7, 8) orientés dans la direction de déploiement (4), dans lequel les moyens de serrage (7, 8) sont formés respectivement par un tuyau, en particulier par un tuyau tissé qui se place à plat lors de l'enroulement sur l'arbre à toile et présente une section circulaire lorsqu'il est soumis à une force de traction.

2. Dispositif d'ombrage selon la revendication 1, **caractérisé en ce que** le dispositif d'ombrage est un dispositif d'ombrage triangulaire, dans lequel la toile (2) présente une forme de base triangulaire et un côté formant le côté de base (3) de la toile triangulaire (2) est fixé à l'arbre à toile (1).

3. Dispositif d'ombrage selon la revendication 1 ou 2, **caractérisé en ce que** les bords du dispositif d'ombrage orientés dans la direction de déploiement (4) sont ourlés, dans lequel les moyens de serrage (7, 8) sont disposés dans les ourlets (5, 6).

4. Dispositif d'ombrage selon l'une quelconque des revendications précédentes, **caractérisé en ce que** le moyen de serrage (7) du premier bord est relié au moyen de serrage (8) du second bord et est guidé par un ou plusieurs renvois (13, 14), en particulier est conçu comme un moyen de serrage d'un seul tenant.

5. Dispositif d'ombrage selon l'une quelconque des revendications précédentes, **caractérisé en ce que** le/les moyens de serrage (7, 8) disposé(s) au niveau des bords sont fixés au côté de base (3) de la toile (2), à la toile (2) et/ou à l'arbre à toile (1).

6. Dispositif d'ombrage selon l'une quelconque des revendications précédentes, **caractérisé en ce qu'**au niveau de l'extrémité avant de la toile (2) dans la direction de déploiement (4) est disposé un profilé de déploiement (9) au niveau duquel au moins un moyen de traction (12) dans la direction de déploiement (4) est en prise indirectement ou directement.

7. Dispositif d'ombrage selon l'une quelconque des revendications précédentes, **caractérisé en ce que** la toile (2) est formée par un triangle isocèle, en particulier un triangle équilatéral.

8. Dispositif d'ombrage selon l'une quelconque des revendications précédentes, **caractérisé en ce que** la toile (2) présente une forme de base triangulaire et présente une zone aplatie au niveau de l'extrémité avant dans la direction de déploiement (4), en particulier en que, au niveau de l'extrémité avant dans la direction de déploiement (4) est disposé un profilé de déploiement (9) au niveau duquel au moins un moyen de traction (12) dans la direction de déploiement (4) est en prise indirectement ou directement.

9. Dispositif d'ombrage selon l'une quelconque des revendications précédentes, **caractérisé en ce que** le moyen de serrage (7) du premier bord est guidé par un premier renvoi (13), ensuite est guidé par un deuxième deuxième renvoi (14) disposé au niveau d'un profilé de déploiement (9) et est en outre guidé d'un seul tenant dans le moyen de serrage (8) du second bord passant par un troisième renvoi (13), et forme le moyen de serrage (8) du second bord, en particulier dans lequel le premier renvoi (13) et le troisième renvoi (13) se situent sur le même axe de renvoi.

10. Dispositif d'ombrage selon l'une quelconque des revendications précédentes, **caractérisé en ce que** la toile (2) présente une ou plusieurs traverses (10) évoluant en particulier perpendiculairement à la direction de déploiement (4).

11. Dispositif d'ombrage selon l'une quelconque des revendications précédentes, **caractérisé en ce que** la toile (2) présente une ou plusieurs traverses (10) évoluant perpendiculairement à la direction de déploiement (4), dans lequel les traverses (10) présentent un précontrainte et prennent une forme arquée lorsque le dispositif d'ombrage est déployé.

12. Dispositif d'ombrage selon l'une quelconque des revendications précédentes, **caractérisé en ce que** la toile (2) présente une ou plusieurs traverses (10) évoluant perpendiculairement à la direction de déploiement (4), dans lequel les traverses (10) présent une surlongueur par rapport à la distance des bords du dispositif d'ombrage orientés dans la direction de déploiement (4) à hauteur de la traverse respective et au moyen des moyens de serrage (7, 8) disposés au niveau des bords du dispositif d'ombrage, une contrainte de pression est appliquée sur les traverses.

13. Dispositif d'ombrage selon l'une quelconque des revendications précédentes, **caractérisé en ce que** l'arbre à toile (1) présente un entraînement par électromoteur, en particulier qui peut être télécommandé et/ou **en ce que** l'arbre à toile (1) est formé par un arbre à ressort.

14. Dispositif d'ombrage selon l'une quelconque des revendications précédentes, **caractérisé en ce qu'**au niveau de l'extrémité avant de la toile (2) dans la direction de déploiement (4) au moins un moyen de traction (12) est en prise indirectement ou directement et exerce sur la toile (2) une force de traction dans la direction de déploiement (4).

15. Dispositif d'ombrage selon l'une quelconque des revendications précédentes, **caractérisé en ce qu'**au niveau d'une extrémité avant de la toile (2) dans la direction de déploiement (4) un moyen de traction (12) en prise est fixé à au moins un support (11) en particulier télescopique en particulier perpendiculaire, en particulier **en ce que** le support (11) présente un système de stockage de câble.
